# EUROPÄISCHE PATENTSCHRIFT

(11) **EP 3 870 757 B1**
(45) Veröffentlichungstag und Bekanntmachung des Hinweises auf die Patenterteilung: **15.11.2023**
(21) Anmeldenummer: 19778908.4
(22) Anmeldetag: 23.09.2019
(51) Int. Cl.: E01B 27/16

(54) **GLEISBAUMASCHINE UND VERFAHREN ZUM UNTERSTOPFEN VON SCHWELLEN EINES GLEISES**
TRACK CONSTRUCTION MACHINE AND METHOD FOR TAMPING SLEEPERS OF A TRACK
MACHINE POUR LA CONSTRUCTION DE VOIE FERRÉE ET PROCÉDÉ DE BOURRAGE SOUS LES TRAVERSES D'UNE VOIE FERRÉE

(30) Priorität: 24.10.2018 AT 3282018
(43) Veröffentlichungstag der Anmeldung: 01.09.2021
(73) Patentinhaber: Plasser & Theurer Export von Bahnbaumaschinen GmbH, 1010 Wien (AT)
(72) Erfinder: PHILIPP, Thomas, 4060 Leonding (AT); BÖCK, Reinhard, 4082 Aschach an der Donau (AT)
(86) Internationale Anmeldenummer: PCT/EP2019/075451
(87) Internationale Veröffentlichungsnummer: WO 2020/083584

(56) Entgegenhaltungen:
- AT-B- 361 963
- DE-A1- 2 946 737

## Beschreibung

### Gebiet der Technik

Die Erfindung betrifft eine Gleisbaumaschine mit einem Stopfaggregat zum Unterstopfen von in einem Schotterbett liegenden Schwellen eines Gleises, umfassend einen auf einem Aggregatrahmen höhenverstellbar gelagerten Werkzeugträger, auf dem Stopfwerkzeuge zueinander beistellbar angeordnet sind, wobei der Werkzeugträger mit einem mittels einer Steuerungseinrichtung angesteuerten Höhenverstellantrieb gekoppelt ist und wobei zum Regeln einer Absenkbewegung des Werkzeugträgers ein Regelkreis mit einem Regler, einer Stelleinrichtung für den Höhenverstellantrieb und einer Messeinrichtung zur Erfassung der Absenkbewegung eingerichtet ist. Zudem betrifft die Erfindung ein Verfahren zum Betreiben einer entsprechenden Gleisbaumaschine.

### Stand der Technik

Eine mit einem Stopfaggregat ausgestattete Gleisbaumaschine wird dazu verwendet, eine gewünschte Gleislage herzustellen oder zu stabilisieren. Dabei befährt die Gleisbaumaschine das Gleis und hebt den aus Schwellen und Schienen gebildeten Gleisrost mittels eines Hebe-/Richtaggregats auf ein Sollniveau. Eine Fixierung der neuen Gleislage erfolgt durch Unterstopfen der Schwellen mittels des Stopfaggregats. Dazu werden Stopfwerkzeuge (Stopfpickel) in Vibration versetzt, auf beiden Seiten einer Schwelle in das Schotterbett abgesenkt und zueinander beigestellt, um den Schotter unter der Schwelle zu verdichten. Anschließend werden die Stopfwerkzeuge wieder aus dem Schotterbett gehoben und auseinander bewegt. Das Stopfaggregat wird über der nächsten Schwelle positioniert und ein neuer Stopfzyklus beginnt.

Für das Absenken und Heben der Stopfwerkzeuge sind verschiedene Lösungen bekannt. Beispielsweise beschreibt EP 1 233 108 A1 einen Hebe- und Absenkmechanismus für eine Stopfeinheit, bei der ein Hydraulikzylinder und eine Hebelanordnung mit einem Aggregatrahmen gekoppelt sind. Ein Stopfaggregat mit mehreren Werkzeugträgern ist aus EP 0 698 687 A1 bekannt. Dabei ist jedem Werkzeugträger zum separaten Absenken und Heben ein eigener Höhenverstellantrieb zugeordnet.

Für eine Vorgabe der Absenkbewegung stehen einer Bedienperson in der Regel bis zu drei Geschwindigkeitsstufen zur Auswahl, um die Beschaffenheit des Schotterbettes zu berücksichtigen. Bei einer Gleisneulage erfolgt das Absenken gewöhnlich mit einer geringeren Geschwindigkeit als bei einem durch Verschleiß und Umwelteinflüsse verhärteten Schotterbett. Ziel ist ein rasches Erreichen einer vorgegebenen Eintauchtiefe bei möglichst konstanter Absenkzeit. Eine entsprechende Vorgabe erfolgt durch manuelle Einstellung und basiert auf den Erfahrungen der Bedienperson.

AT 519 195 A1 offenbart ein Stopfaggregat, bei dem der Absenkbewegung der Stopfwerkzeuge eine vertikale Vibration überlagert ist, um ein Eindringen der Stopfwerkzeuge in ein verhärtetes Schotterbett zu erleichtern. Allerdings wird dabei auch eine zusätzliche Belastung der Gleisbaumaschine in Kauf genommen, weil sich die vertikale Vibration auch auf einen Maschinenrahmen überträgt, an dem das Stopfaggregat befestigt ist.

Aus der DE 29 46 737 A1 ist eine gattungsgemäße Gleisbaumaschine bekannt, bei der die Absenkbewegung des Werkzeugträgers geregelt erfolgt, wobei eine aktuelle Höhenstellung der Stopfwerkzeuge erfasst wird.

### Zusammenfassung der Erfindung

Der Erfindung liegt die Aufgabe zugrunde, eine Gleisbaumaschine der eingangs genannten Art weiterzubilden, damit die Stopfwerkzeuge des Stopfaggregats in optimierter Weise in ein Schotterbett absenkbar sind. Zudem soll ein entsprechend optimiertes Verfahren zum Betreiben der Gleisbaumaschine angegeben werden.

Erfindungsgemäß werden diese Aufgaben gelöst durch die Merkmale der Ansprüche 1 und 5. Vorteilhafte Weiterbildungen der Erfindung ergeben sich aus den abhängigen Ansprüchen.

Die Erfindung sieht vor, dass zum Regeln einer Absenkbewegung des Werkzeugträgers ein Regelkreis mit einem Regler, einer Stelleinrichtung für den Höhenverstellantrieb und einer Messeinrichtung zur Erfassung der Absenkbewegung eingerichtet ist. Damit ist es möglich, für die Absenkbewegung einen optimalen Ablauf vorzusehen. Das betrifft eine Beschleunigung ebenso wie eine Eindringgeschwindigkeit beim Auftreffen der Stopfpickel auf das Schotterbett sowie einen Bremsverlauf beim Erreichen der Eintauchtiefe. Mit der Regelung sind einzelne Phasen der Absenkbewegung aufeinander abstimmbar, sodass insgesamt eine minimale Absenkzeit bei gleichzeitiger Schonung der Gleisbaumaschine und des Schotterbettes gegeben ist.

Vorteilhafterweise umfasst die Messeinrichtung einen Positionsgeber zur Erfassung einer Höhenposition des Werkzeugträgers. Eine entsprechende Regelgröße des Regelkreises ist in einfacher Weise vorgebbar und führt zu einer stabilen Regelung. Alternativ oder zusätzlich kann eine Geschwindigkeit oder eine Beschleunigung des Werkzeugträgers bzw. der Stopfwerkzeuge erfasst werden.

Erfindungsgemäß ist dem Regler eine Vorsteuerung oder ein Vorfilter vorgeschaltet, mittels derer eine Führungsgröße des Regelkreises anpassbar ist, indem in einer Recheneinheit ein Iterative Learning Algorithmus eingerichtet ist. Die Vorsteuerung oder der Vorfilter nutzt dabei ein mathematisches Modell mit Einstellparametern für eine optimierte Ansteuerung der Stelleinrichtung, um einem vorgegebenen Ablauf der Absenkbewegung mit minimierten Abweichungen zu folgen.

In einer vorteilhaften Ausprägung der Erfindung umfasst der Höhenverstellantrieb einen Hydraulikzylinder mit einem Hydraulikventil als Stelleinrichtung. Hydraulikzylinder und Hydraulikventil erlauben eine optimale Regelung der Absenkbewegung und der Hebebewegung mit kurzen Zykluszeiten und Bereitstellung hoher Kräfte.

Das Hydraulikventil ist dabei günstigerweise als vorgesteuertes Regelventil ausgebildet. Dabei ermöglicht ein hochdynamischer und hochpräziser Antrieb eines Vorsteuerventils eine optimale Regelung der Hauptstufe mit ausreichend hoher Durchflusskapazität. Als Alternative ist ein Servoventil oder ein Proportionalventil einsetzbar.

Beim erfindungsgemäßen Verfahren zum Unterstopfen von in einem Schotterbett liegenden Schwellen eines Gleises mit einer oben beschriebenen Gleisbaumaschine wird das Stopfaggregat über einer Stopfstelle des Gleises positioniert und der Werkzeugträger über den Höhenverstellantrieb mit in das Schotterbett eindringenden Stopfwerkzeugen abgesenkt, wobei die Absenkbewegung mit einer geregelten Bewegungsgröße durchgeführt wird.

Um bei der Regelung der Absenkbewegung Regelabweichungen zu minimieren wird mittels einer dem Regler vorgeschalteten Vorsteuerung oder mittels eines dem Regler vorgeschalteten Vorfilters eine Führungsgröße modifiziert, wobei eine während eines Stopfzyklus auftretende Regeldifferenz einer Recheneinheit zugeführt wird und wobei ausgehend von der Regeldifferenz in der Recheneinheit mittels eines Iterative Learning Control Algorithmus zumindest ein Parameter der Vorsteuerung oder des Vorfilters angepasst wird. Damit wird automatisch auf Zustandsänderungen des Schotterbettes reagiert, wobei die Regeleingriffe für nachfolgende Stopfzyklen minimiert werden.

Günstigerweise wird die Absenkbewegung des Werkzeugträgers mittels eines Positionsgebers erfasst. Dieser ist entweder am Stopfaggregat angeordnet oder an einer sonstigen Stelle der Gleisbaumaschine, von der aus eine berührungslose Erfassung der Absenkbewegung möglich ist.

Für eine stabile Regelung ist es von Vorteil, wenn dem Regelkreis eine von einer Absenkzeit abhängige Führungsgröße vorgegeben wird. Als vorgegebener Ablauf einer Absenkbewegung ist dann eine Funktion über der Zeit generierbar.

Dabei ist es sinnvoll, wenn dem Regelkreis ein Absenkweg über der Absenkzeit als Führungsgröße vorgegeben wird. In einer entsprechenden Zeit-Weg-Kurve kann direkt ein gewünschter Bremsverlauf und die vorgesehene Eintauchtiefe angegebene werden.

In einer vorteilhaften Weiterbildung wird ein Sollwertverlauf mittels eines Sollwertgebers vorgegeben. Damit ist eine automatisierte Vorgabe der

Führungsgröße möglich. Beispielsweise sind im Sollwertgeber unterschiedliche Sollwertverläufe hinterlegt und eine Auswahl erfolgt mittels einer intelligenten Steuerung unter Annahme eines Gleisparameters oder mehrerer Parameter. Dabei kann auch die Vorgabe von Parametern oder eines Sollwertverlaufs durch eine Bedienperson sinnvoll sein.

Des Weiteren ist es von Vorteil, wenn dem als Sollwertgenerator ausgebildeten Sollwertgeber eine Rückführungsgröße des Regelkreises zugeführt wird, wobei die vorgegebene Absenkbewegung in Abhängigkeit der Rückführungsgröße angepasst wird. Die Rückführungsgröße ist dabei die gemessene Regelgröße und erlaubt Rückschlüsse auf die Beschaffenheit des Schotterbettes. Beispielsweise kann ein stark verdichtetes Schotterbett dazu führen, dass eine vorgegebene Eintauchtiefe trotz Regelung nicht mehr erreicht wird. Der Sollwertgenerator gibt dann dem Regelkreis eine Absenkbewegung mit höherer Eintauchgeschwindigkeit vor. Auf diese Weise wird der zur Verfügung stehenden Stellbereich der Stelleinrichtung immer optimal genutzt.

Ein verbessertes Verfahren sieht auch vor, dass zumindest eine der im Regelkreis verarbeiteten Größen einer Auswerteeinrichtung zugeführt wird und dass mittels der Auswerteeinrichtung aus der zumindest einen Größe eine Kenngröße für das Schotterbett abgeleitet wird. Insbesondere die Stellgröße, die Rückführungsgröße oder die Regeldifferenz erlauben Rückschlüsse auf ein Eindringverhalten des Schotterbettes, woraus sich eine Zustandskenngröße des Schotterbettes ergibt.

### Kurze Beschreibung der Zeichnungen

Die Erfindung wird nachfolgend in beispielhafter Weise unter Bezugnahme auf die beigefügten Figuren erläutert. Es zeigen in schematischer Darstellung:
- Fig. 1: Stopfaggregat in Seitenansicht
- Fig. 2: Regelkreis
- Fig. 3: Führungsgrößenverlauf
- Fig. 4: Modifizierte Führungsgrößenverläufe
- Fig. 5: Regelkreis mit Vorfilter bzw. Vorsteuerung
- Fig. 6: Regelkreis mit anpassbarem Vorfilter bzw. anpassbarer Vorsteuerung
- Fig. 7: Regelkreis mit Sollwertgenerator zur Generierung eines geänderten Führungsgrößenverlaufes

### Beschreibung der Ausführungsformen

Das in Fig. 1 dargestellte Stopfaggregat 1 umfasst einen Aggregatrahmen 2, der an einem Maschinenrahmen 3 einer auf Schienen 4 eines Gleises 5 fahrbaren Gleisbaumaschine befestigt ist. Das Stopfaggregat 1 dient zum Stopfen eines Schotterbettes 6, auf dem Schwellen 7 mit den darauf befestigten Schienen 4 des Gleises 5 gelagert sind. Im Aggregatrahmen 2 ist ein Werkzeugträger 8 höhenverstellbar geführt, wobei eine Absenkbewegung 9 bzw. Hebebewegung mittels eines zugeordneten Höhenverstellantriebs 10 erfolgt.

Am Werkzeugträger 8 ist ein Schwingungsantrieb 11 angeordnet, an den zwei Beistellantriebe 12 angeschlossen sind. Jeder Beistellantrieb 12 ist mit einem Schwenkhebel 13 verbunden. Beide Schwenkhebel 13 sind zueinander um eine jeweils horizontale Schwenkachse 14 bewegbar am Werkzeugträger 8 gelagert und weisen Stopfwerkzeuge 15 (Stopfpickel) auf. Angesteuert werden die Antriebe 10, 11, 12 mittels einer Steuerungseinrichtung 16.

Die freien Enden der Stopfwerkzeuge 15 (Pickelplatten) dringen während eines Stopfvorgangs bis unter eine Schwellenunterkante in das Schotterbett 6 ein und verdichten den Schotter unter der betreffenden Schwelle 7. Fig. 1 zeigt das Stopfaggregat 1 während einer solchen Phase des Stopfvorgangs. Im Anschluss daran werden die Stopfwerkzeuge 15 rückgestellt und aus dem Schotterbett 6 gehoben. Das Stopfaggregat 1 wird zur nächsten Schwelle 7 bewegt und ein neuer Stopfzyklus beginnt mit einer Absenkbewegung 9.

Bei einer optimierten Absenkbewegung 9 wird die gewünschte Eintauchtiefe 17 der Stopfwerkzeuge 15 schnellstmöglich erreicht, wobei jedoch die auftretenden Kräfte keine störenden Belastungen der Gleisbaumaschine hervorrufen. Zudem soll die Eintauchtiefe 17 genau erreicht und nicht überschritten werden, um weder die Schwellen 7 noch ein unter dem Schotterbett 6 befindliches Planum zu beschädigen.

Erreicht wird diese optimierte Absenkbewegung 9 erfindungsgemäß durch einen in der Gleisbaumaschine eingerichteten Regelkreis mit einem Regler 18, einer Stelleinrichtung 19 für den Höhenverstellantrieb 10 und einer Messeinrichtung 20 zur Erfassung der Absenkbewegung 9 (Fig. 2). Um den Ablauf der Absenkbewegung 9 vorzugeben, liefert beispielsweise ein Sollwertgeber 21 einen in Fig. 3 dargestellten Sollwertverlauf für eine Regelgröße x. Dabei können im Sollwertgeber 21 auch mehrere Sollwertverläufe hinterlegt sein. Eine Auswahl erfolgt mittels einer intelligenten Steuerung unter Annahme zumindest eines Gleisparameters oder durch eine Bedienperson. Die Ausgabe des Sollwertgebers 21 dient als Führungsgröße w des Regelkreises. Als Regelgröße x ist beispielsweise ein Absenkweg s des Werkzeugträgers 8 vorgesehen. Auch die Geschwindigkeit und/oder die Beschleunigung des Werkzeugträgers 8 sind als Regelgröße x heranziehbar.

Der Regler 18 umfasst ein Regelglied 22 und liefert eine Reglerausgangsgröße y, die einem Steller 23 zur Bildung einer Stellgröße u zugeführt ist. Als Stelleinrichtung 19 dient beispielsweise ein vorgesteuertes Regelventil für einen Hydraulikzylinder des Höhenverstellantriebs 10. Der Steller 23 ist dann ein Stellantrieb dieses vorgesteuerten Regelventils und steuert als Stellgröße u einen Stellweg des Regelventils. Eine vorliegende Regelstrecke 24 umfasst als Stellglied 25 den Ventilkörper des Regelventils und alle sonstigen die Absenkbewegung 9 beeinflussenden Komponenten. Dazu zählen der Hydraulikzylinder des Höhenverstellantriebs 10 und alle abgesenkten Komponenten des Stopfaggregats 1 ebenso wie Komponenten des bearbeiteten Bereichs des Gleises 5. Insbesondere kommen hier die Massen der abgesenkten Komponenten und ein Eindringwiderstand des Schotterbettes 6 zum Tragen.

Die vom Regelglied 22 ausgegebene Reglerausgangsgröße y basiert auf einer Regeldifferenz e, die sich aus der Führungsgröße w abzüglich einer Rückführungsgröße r ergibt. Die Rückführungsgröße r ist dabei die mit der Messeinrichtung 20 erfasste Regelgröße x. Konkret bestimmt der Regler 18 aus einer Differenz eines Sollwertes (nummerischer Wert der Führungsgröße w) und eines Istwertes (nummerischer Wert der gemessenen Regelgröße x) einen nummerischen Stellwert (nummerischer Wert der Reglerausgangsgröße y), der dem Steller 23 vorgegeben wird.

Auf die Regelstrecke 24 wirken Störgrößen z ein. Dabei handelt es sich insbesondere um eine Änderung des Eindringwiderstands infolge einer sich ändernden Beschaffenheit des Schotterbettes 6. Die durch einen veränderten Eindringwiderstand verursachte Störung der Regelgröße x ergibt eine Regeldifferenz e. Die daraufhin vom Regler 18 und Steller 23 gelieferte Stellgröße u bewirkt eine veränderte Ansteuerung des Höhenverstellantriebs 10, wodurch der Störung entgegengewirkt wird.

Zum Beispiel wird bei einem zu schnellen Eindringen der Stopfwerkzeuge 15 in das Schotterbett 6 eine vom Höhenverstellantrieb 10 auf den Werkzeugträger 8 wirkende Kraft reduziert. Bei zu langsamen Eindringen wird die Kraft erhöht. Auf diese Weise wird die Absenkbewegung 9 bei Sollabweichungen immer der vorgegebenen Führungsgröße w nachgeregelt. Die Stopfwerkzeuge 15 dringen dabei mit optimaler Geschwindigkeit in das Schotterbett 6 ein und erreichen exakt die gewünschte Eindringtiefe 17. Zudem wird die Eindringzeit in den einzelnen Stopfzyklen konstant gehalten.

Um die Eingriffe der Regelung zu minimieren ist es sinnvoll, für die Führungsgröße w eine Vorsteuerung bzw. einen Vorfilter 26 vorzusehen (Fig. 5). Ziel dieser Maßnahme ist eine modifizierte Führungsgröße w', welche die Gegebenheiten der Regelstrecke 24 vorwegnimmt. Beispielsweise wird für den als Regelgröße x vorgegebenen Absenkweg s über der Zeit t ein veränderter Kurvenverlauf vorgegeben, wie in Fig. 4 dargestellt. Das System aus Stopfaggregat 1 und bearbeitetem Gleis 5 folgt dann dieser modifizierten Führungsgrößenvorgabe nahezu ohne Regelungseingriffe.

Dabei ist der mit durchgezogener Linie gezeichnete Verlauf für ein weiches Schotterbett 6 mit schwach verdichtetem Schotter vorgesehen. Die weiteren Verläufe entsprechen Vorgaben für ein zunehmend verdichtetes Schotterbett 6, bis hin zum punktiert eingezeichneten Verlauf für ein sehr stark verdichtetes Schotterbett 6. Um hier in der vorgesehenen Zeit die gewünschte Eindringtiefe 17 zu erreichen, ist eine höhere Geschwindigkeit in der Startphase des Eindringens erforderlich.

Eine weitere Verbesserung sieht eine Parameteranpassung der Vorsteuerung bzw. des Vorfilters 26 vor, wie in Fig. 6 dargestellt. Dazu ist erfindungsgemäß eine Recheneinheit 27 vorgesehen, der eine während eines Stopfzyklus k auftretende Regeldifferenz eₖ zugeführt wird. Diese Regeldifferenz eₖ ergibt sich aus der nicht modifizierten Führungsgröße wₖ abzüglich der Rückführungsgröße rₖ.

In der Recheneinheit 27 ist ein sogenannter Iterative Learning Control Algorithmus 28 eingerichtet. Dieser wird genutzt, um mittels der Regeldifferenz eₖ und der modifizierten Führungsgröße w'ₖ des betrachteten Stopfzyklus k vorab eine optimierte modifizierte Führungsgröße w'ₖ₊₁ für den nächsten Stopfzyklus k+1 abzuleiten. Für diese Berechnung können auch mehrere vergangene Stopfzyklen mit den dabei auftretenden Regeldifferenzen e herangezogen werden.

Damit die optimierte modifizierte Führungsgröße w'ₖ₊₁ zur Anwendung kommt, werden in einem nächsten Schritt die Einstellparameter der Vorsteuerung bzw. des Vorfilters 26 geändert. Dazu ist in der Recheneinheit 27 ein entsprechender Einstellalgorithmus 29 eingerichtet. Die geänderte Vorsteuerung bzw. der geänderte Vorfilter 26 bewirkt eine Verringerung der Regelungsaktivität, wodurch die Regelung insgesamt stabiler wird. Anfangsbedingungen für den Iterative Learning Control Algorithmus 28 werden entweder durch eine Bedienperson vorgegeben oder es wird mittels einer intelligenten Steuerung eine Annahme getroffen. Die iterative Anpassung der Parameter startet dann von dieser Vorgabe. In einer einfachen Variante wird immer von gleichen Anfangsbedingungen ausgegangen.

Eine weitere Verbesserung wird mit Bezug auf Fig. 7 erläutert. Hier ist der Sollwertgeber 21 als Sollwertgenerator ausgebildet. Ähnlich einem Trajektoriengenerator generiert dieser Sollwertgenerator einen Ablauf der Absenkbewegung 9, beispielsweise als Verlauf des Absenkwegs s über der Zeit t. Der Sollwertgenerator liefert auf diese Weise dem Regler 18 bzw. der Vorsteuerung oder dem Vorfilter 26 die Führungsgröße w. Zudem ist dem Sollwertgenerator die Rückführungsgröße r zugeführt, um Abweichungen von der Führungsgröße w zu erfassen. Auch hier werden Anfangsbedingungen entweder durch eine Bedienperson oder durch eine intelligente Steuerung auf Basis angenommener Gleisparameter vorgegeben.

Zunehmende Abweichungen deuten darauf hin, dass die Regelung an ihre Grenzen stößt, weil die generierte Führungsgröße w nicht mehr erreichbar ist. Sobald die Abweichungen ein nicht mehr vernachlässigbares Ausmaß erreichen, generiert der Sollwertgenerator eine neue Vorgabe für die Absenkbewegung 9. Beispielsweise ist ein Grenzwert für zulässige Abweichungen vorgegeben, sodass der Sollwertgenerator beim Erreichen des Grenzwertes einen neuen Verlauf des Absenkweges s über der Zeit t generiert. Auf diese Weise wird automatisiert auf eine geänderte Beschaffenheit des Schotterbettes 6 reagiert, ohne die Stabilität und Genauigkeit der Regelung zu beeinträchtigen.

Der Sollwertgenerator kann auch zu Beginn eines Arbeitseinsatzes zur Anwendung kommen, um einen Startablauf der Absenkbewegung 9 vorzugeben. Dabei ist es günstig, wenn mehrere Probestopfungen durchgeführt werden, um die Vorgaben für die Regelung an die herrschenden Bedingungen anzupassen.

Die elektronischen Komponenten der Regelung, insbesondere der Sollwertgeber 21, der Regler 18 und gegebenenfalls die Recheneinheit 27, sind in einer separaten elektronischen Schaltung eingerichtet oder in der Steuerungseinrichtung 16 integriert. Die Anordnung der Messeinrichtung 20 erfolgt beispielsweise direkt am Höhenverstellantrieb 10, wobei ein Hydraulikzylinder mit integrierter Wegmessung sinnvoll ist.

Zudem ist in einer erweiterten Ausführungsform eine Auswerteeinrichtung 30 vorgesehen, der zumindest eine Größe u, e, r des Regelkreises zugeführt ist, um eine Kenngröße für das Schotterbett 6 abzuleiten. Eine solche Kenngröße gibt beispielsweise an, ob es sich um neuen Schotter oder um stark verdichteten und verschmutzten Schotter handelt.

## Patentansprüche

1. Gleisbaumaschine mit einem Stopfaggregat (1) zum Unterstopfen von in einem Schotterbett (6) liegenden Schwellen (7) eines Gleises (5), umfassend einen auf einem Aggregatrahmen (2) höhenverstellbar gelagerten Werkzeugträger (8), auf dem Stopfwerkzeuge (15) zueinander beistellbar angeordnet sind, wobei der Werkzeugträger (8) mit einem mittels einer Steuerungseinrichtung (16) angesteuerten Höhenverstellantrieb (10) gekoppelt ist und wobei zum Regeln einer Absenkbewegung (9) des Werkzeugträgers (8) ein Regelkreis mit einem Regler (18), einer Stelleinrichtung (19) für den Höhenverstellantrieb (10) und einer Messeinrichtung (20) zur Erfassung der Absenkbewegung (9) eingerichtet ist, **dadurch gekennzeichnet, dass** der Regelkreis mit einer Recheneinheit (27) vorgesehen ist und dass dem Regler (18) eine Vorsteuerung oder ein Vorfilter (26) vorgeschaltet ist, mittels derer eine Führungsgröße (w) anpassbar ist, indem in der Recheneinheit (27) ein Iterative Learning Control Algorithmus (28) eingerichtet ist.

2. Gleisbaumaschine nach Anspruch 1, **dadurch gekennzeichnet, dass** die Messeinrichtung (20) einen Positionsgeber zur Erfassung einer Höhenposition des Werkzeugträgers (8) umfasst.

3. Gleisbaumaschine nach Anspruch 1 oder 2, **dadurch gekennzeichnet, dass** der Höhenverstellantrieb (10) einen Hydraulikzylinder mit einem Hydraulikventil als Stelleinrichtung (19) umfasst.

4. Gleisbaumaschine nach Anspruch 3, **dadurch gekennzeichnet, dass** das Hydraulikventil als vorgesteuertes Regelventil ausgebildet ist.

5. Verfahren zum Betreiben einer Gleisbaumaschine nach einem der Ansprüche 1 bis 4, wobei das Stopfaggregat (1) über einer Stopfstelle des Gleises (5) positioniert wird und dass der Werkzeugträger (8) über den Höhenverstellantrieb (10) mit in das Schotterbett (6) eindringenden Stopfwerkzeugen (15) abgesenkt und die Absenkbewegung (9) mit einer geregelten Bewegungsgröße (x, s) durchgeführt wird, **dadurch gekennzeichnet, dass** mittels einer dem Regler (18) vorgeschalteten Vorsteuerung oder mittels eines dem Regler (18) vorgeschalteten Vorfilters (26) eine Führungsgröße (w) in der Weise modifiziert wird, dass eine während eines Stopfzyklus (k) auftretende Regeldifferenz (eₖ) einer Recheneinheit (27) zugeführt wird und dass ausgehend von der Regeldifferenz (eₖ) in der Recheneinheit (27) mittels eines Iterative Learning Control Algorithmus (28) zumindest ein Parameter (p) der Vorsteuerung oder des Vorfilters (26) angepasst wird.

6. Verfahren nach Anspruch 5, **dadurch gekennzeichnet, dass** die Absenkbewegung (9) des Werkzeugträgers (8) mittels eines Positionsgebers erfasst wird.

7. Verfahren nach Anspruch 5 oder 6, **dadurch gekennzeichnet, dass** dem Regelkreis eine von einer Absenkzeit (t) abhängige Führungsgröße (w) vorgegeben wird.

8. Verfahren nach Anspruch 7, **dadurch gekennzeichnet, dass** dem Regelkreis ein Absenkweg (s) über der Absenkzeit (t) als Führungsgröße (w) vorgegeben wird.

9. Verfahren nach einem der Ansprüche 5 bis 8, **dadurch gekennzeichnet, dass** ein Sollwertverlauf mittels eines Sollwertgebers (21) vorgegeben wird.

10. Verfahren nach Anspruch 9, **dadurch gekennzeichnet, dass** dem als Sollwertgenerator ausgebildeten Sollwertgeber (21) eine Rückführungsgröße (r) des Regelkreises zugeführt wird und dass die vorgegebene Absenkbewegung (9) in Abhängigkeit der Rückführungsgröße (r) angepasst wird.

11. Verfahren nach einem der Ansprüche 5 bis 10, **dadurch gekennzeichnet, dass** zumindest eine der im Regelkreis verarbeiteten Größen einer Auswerteeinrichtung (30) zugeführt wird und dass mittels der Auswerteeinrichtung (30) aus der zumindest einen Größe eine Kenngröße für das Schotterbett (6) abgeleitet wird.

## Claims

1. A track maintenance machine having a tamping unit (1) for tamping sleepers (7) of a track (5) lying in a ballast bed (6), including a tool carrier (8) which is mounted for vertical adjustment on an assembly frame (2) and on which tamping tools (15) are arranged so as to be squeezable towards one another, wherein the tool carrier (8) is coupled to a vertical adjustment drive (10) actuated by means of a control device (16) and wherein a control circuit is set up for controlling a lowering motion (9) of the tool carrier (8), the control circuit including a controller (18), a setting device (19) for the vertical adjustment drive (10) and a measuring device (20) for recording the lowering motion (9) **characterized in that** the control circuit is provided with a computing unit (27) and that a pre-control or a pre-filter (26) is installed upstream of the controller (18), by means of which a command variable (w) can be adjusted wherein in the computer unit (27), a so-called iterative learning control algorithm (28) is set up.

2. A track maintenance machine according to claim 1, **characterized in that** the measuring device (20) includes a position sensor for recording a vertical position of the tool carrier (8).

3. A track maintenance machine according to one of claims 1 to 2, **characterized in that** the vertical adjustment drive (10) comprises a hydraulic cylinder having a hydraulic valve as a setting device (19).

4. A track maintenance machine according to claim 3, **characterized in that** the hydraulic valve is designed as a pre-controlled regulating valve.

5. A method for operation of a track maintenance machine according to one of claims 1 to 4, wherein the tamping unit (1) is positioned above a tamping location of the track (5), and that the tool carrier (8) is lowered via the vertical adjustment drive (10) with the tamping tools (15) penetrating into the ballast bed (6), and the lowering motion (9) is carried out with a controlled motion variable (x, s), **characterized in that** a command variable (w) is modified by means of a pre-control installed upstream of the controller (18) or by means of a pre-filter (26) installed upstream of the controller (18) **in that** way that a control difference (eₖ) occurring during a tamping cycle (k) is fed to a computing unit (27), and that - based on the control difference (eₖ) - at least one parameter (p) of the pre-control or of the pre-filter (26) is adjusted in the computing unit (27) by means of an iterative learning control algorithm (28).

6. A method according to claim 5, **characterized in that** the lowering motion (9) of the tool carrier (8) is recorded by means of a position sensor.

7. A method according to claim 5 or 6, **characterized in that** a command variable (w) depending on a lowering time (t) is prescribed to the control circuit.

8. A method according to claim 7, **characterized in that** a lowering path (s) over the lowering time (t) is prescribed as a command variable (w) to the control circuit.

9. A method according to one of claims 5 to 8, **characterized in that** a target value progression is prescribed by means of a target value encoder (21).

10. A method according to claim 9, **characterized in that** a return variable (r) of the control circuit is fed to the target value encoder (21) designed as a set-point generator, and that the prescribed lowering motion (9) is adjusted in dependence on the return variable (r).

11. A method according to one of claims 5 to 10, **characterized in that** at least one of the variables processed in the control circuit is fed to an evaluation device (30), and that a parameter for the ballast bed (6) is derived from the at least one variable by means of the evaluation device (30).

## Revendications

1. Machine de pose de voie avec un module de bourrage (1) pour le bourrage inférieur de traverses (7) d'une voie ferrée (5) situées dans un lit de ballast (6), comprenant un porte-outil (8) logé de manière réglable en hauteur sur un châssis de module (2), sur lequel des outils de bourrage (15) sont disposés de manière à pouvoir être adjoints l'un à l'autre, dans laquelle le porte-outil (8) est accouplé à un entraînement de réglage en hauteur (10) commandé au moyen d'un disposition de commande (16) et dans laquelle un circuit de régulation avec un régulateur (18), un dispositif de réglage (19) pour l'entraînement de réglage en hauteur (10) et un dispositif de mesure (20) pour la détection d'un mouvement d'abaissement (9) est configuré pour la régulation du mouvement d'abaissement (9) du porte-outil (8), **caractérisée en ce que** le circuit de régulation est pourvu d'une unité de calcul (27) et qu'une précommande ou un préfiltre (26) est monté(e) en amont du régulateur (18) au moyen de laquelle/duquel une grandeur de guidage (w) peut être adaptée **en ce qu'**un algorithme de contrôle par apprentissage itératif (28) est configuré dans l'unité de calcul (27).

2. Machine de pose de voie selon la revendication 1, **caractérisée en ce que** le dispositif de mesure (20) comprend un transmetteur de position pour la détection d'une position en hauteur du porte-outil (8).

3. Machine de pose de voie selon la revendication 1 ou 2, **caractérisée en ce que** l'entraînement de réglage en hauteur (10) comprend un cylindre hydraulique avec une soupape hydraulique en tant que dispositif de réglage (19).

4. Machine de pose de voie selon la revendication 3, **caractérisée en ce que** la soupape hydraulique est réalisée en tant que soupape de régulation précommandée.

5. Procédé d'exploitation d'une machine de pose de voie selon une des revendications 1 à 4, dans lequel le module de bourrage (1) est positionné au-dessus d'un point de bourrage de la voie ferrée (5), et que le porte-outil (8) est abaissé par le biais de l'entraînement de réglage en hauteur (10) avec des outils de bourrage (15) pénétrant dans le lit de ballast (6) et le mouvement d'abaissement (9) est réalisé avec une grandeur de mouvement régulée (x, s), **caractérisé en ce qu'**une grandeur de guidage (w) est modifiée au moyen d'une précommandée montée en amont du régulateur (18) ou au moyen d'un préfiltre (26) monté en amont du régulateur (18) de telle sorte qu'une différence de régulation (eₖ) survenant pendant un cycle de bourrage (k) est acheminée à une unité de calcul (27) et qu'en partant de la différence de régulation (eₖ) dans l'unité de calcul (27), au moins un paramètre (p) de la précommande ou du préfiltre (26) est adapté au moyen d'un algorithme de contrôle par apprentissage itératif (28).

6. Procédé selon la revendication 5, **caractérisé en ce que** le mouvement d'abaissement (9) du porte-outil (8) est détecté au moyen d'un transmetteur de position.

7. Procédé selon la revendication 5 ou 6, **caractérisé en ce qu'**une grandeur de guidage (w) dépendant d'un temps d'abaissement (t) est prédéfinie vers le circuit de régulation.

8. Procédé selon la revendication 7, **caractérisé en ce qu'**une course d'abaissement (s) est prédéfinie par le biais du temps d'abaissement (t) en tant que grandeur de guidage (w) vers le circuit de régulation.

9. Procédé selon une des revendications 5 à 8, **caractérisé en ce qu'**un tracé de valeur de consigne est prédéfini au moyen d'un transmetteur de valeur de consigne (21).

10. Procédé selon la revendication 9, **caractérisé en ce qu'**une grandeur de rétroaction (r) du circuit de régulation est acheminée au transmetteur de valeur de consigne (21) réalisé en tant que générateur de valeur de consigne et que le mouvement d'abaissement prédéfini (9) est adapté en fonction de la grandeur de rétroaction (r).

11. Procédé selon une des revendications 5 à 10, **caractérisé en ce qu'**au moins une des grandeurs traitées dans le circuit de régulation est acheminée à un dispositif d'évaluation (30) et qu'une grandeur caractéristique pour le lit de ballast (6) est dérivée de l'au moins une grandeur au moyen du dispositif d'évaluation (30).
